# EUROPÄISCHE PATENTSCHRIFT

(11) **EP 0 140 189 B1**
(45) Veröffentlichungstag und Bekanntmachung des Hinweises auf die Patenterteilung: **01.02.1989**
(21) Anmeldenummer: 84111739.3
(22) Anmeldetag: 02.10.1984
(51) Int. Cl.: B21D 43/05

(54) **Einrichtung zum Zuführen von Blechzuschnitten zur Ziehstufe einer Mehrstufenpresse**
Device for feeding sheet blanks to the drawing station of a multistage press
Dispositif pour amener des coupes en tôle à l'outil d'emboutissage d'une presse à plusieurs étages

(30) Priorität: 04.10.1983 DE 3335928
(43) Veröffentlichungstag der Anmeldung: 08.05.1985
(73) Patentinhaber: L. SCHULER GmbH, D-73012 Göppingen (DE)
(72) Erfinder: Braun, Hans, D-7315 Weilheim (DE)

(56) Entgegenhaltungen:
- DE-A- 1 552 003
- DE-A- 2 746 048
- DE-A- 2 839 269
- DE-A- 2 900 526
- GB-A- 2 099 388

## Beschreibung

Die Erfindung betrifft eine Einrichtung der im Oberbegriff des Anspruchs 1 angegebenen Art.

Die Zufuhr von Blechzuschnitten zu den Form-und Umformwerkzeugen in Mehrstufenpressen ist heute vollautomatisiert und bedarf in der Regel nur noch der Überwachung. Fehlsteuerungen, wie z. B. die Doppeltzufuhr von Blechzuschnitten, führen zu einem rechtzeitigen Abschalten der Presse oder bei ermöglichtem Mehraufwand in der Zufuhr zu einem Ausstoß der Blechzuschnitte bereits im Zufuhrbereich ohne Pressenabschaltung. Aus Kostengründen wird jedoch der Mehraufwand zu Ungunsten des Nutzens der Presse verringert. Darüber hinaus wird bei Mehrstufenpressen und insbesondere in solchen Pressen für Großteile als erste Bearbeitungsstufe eine Ziehstufe vorgesehen, um ein Wenden der großflächigen Teile zu umgehen. Die Zufuhr der Blechzuschnitte erfordert hierbei größere Genauigkeit, insbesondere dann, wenn der Ziehvorgang ohne Blechniederhalterung erfolgt.

In der DE-A-29 00 526 wird eine Zufuhreinrichtung für Blechzuschnitte zur ersten Stufe einer Stufenpresse beschrieben mit den gattungbildenden Merkmalen. Die Blechzuschnitte werden vermittels Saughebern eines Vertikalhebers dem Vorratsstapel entnommen, in der hochgefahrenen Position von Saugnäpfen eines Horizontalförderers übernommen und der Stufenpresse zugeführt. Die Zufuhr erfolgt im Takt der Presse und in synchroner Bewegung zu den Transferschienen zwischen den Bearbeitungsstufen. Diese Zuführeinrichtung ist für Mehrstufenpressen mit einer Ziehstufe als erster Bearbeitungsstufe nur bedingt verwendbar. Die Orientierung der Blechzuschnitte durch den Vorratsstapel reicht für eine einwandfreie Ablage in dem Ziehwerkzeug nicht aus, und es ist nicht sichergestellt, daß die vorgegebene Orientierung auf dem Transportweg zur Ziehstufe erhalten bleibt.

Demgegenüber liegt die Aufgabe der Erfindung in der Schaffung einer Einrichtung zum Zuführen von Blechzuschnitten zur ersten Bearbeitungsstufe einer Mehrstufenpresse, mit der im Verlauf der Zufuhr die Orientierung jedes Blechzuschnittes erfolgt und erhalten bleibt. Hierbei wird besonderer Wert auf die Trennung der Orientierungsbewegungen gelegt ; es soll für die Ausrichtung der Blechzuschnitte in Richtung des Pressendurchlaufes die Bewegung des Blechzuschnittes in dieser Richtung und für eine Ausrichtung der Blechzuschnitte quer zur Richtung des Pressendurchlaufes die Bewegung der Transferschienen aufeinander zu genutzt werden.

Die Aufgabe ist bei Einrichtungen der gattungsgemäßen Art gelöst durch die im Kennzeichen des Anspruchs 1 angegebenen Merkmale.

Durch die Einrichtung nach der Erfindung werden in vorteilhafter Weise die Blechzuschnitte erfaßt, bevor diese zugleich mit der Bewegung der geformten Werkstücke in den einzelnen Bearbeitungsstufen in das Ziehwerkzeug abgelegt werden.

Die Blechzuschnitte können nach dem Abheben vom Vorratsstapel vermittels einer Entstapeleinrichtung über z. B. eine Rollenbahn auf Transporthöhe gebracht und in dieser gehalten werden. Mit dem Erreichen der Transporthöhe erfolgt in bevorzugter Weise die erste Ausrichtung der Blechzuschnitte.

Mit den bevorzugten Merkmalen nach den Kennzeichen der Ansprüche 2 bis 7 wird vorteilhaft die in Durchlaufrichtung vermittels der Ausrichtstation eingestellte Lage der Blechzuschnitte beibehalten und bei langem Pressenbetrieb auftretende Ungenauigkeiten ausgeglichen. Es sind unregelmäßig geformte Blechzuschnitte, beispielsweise trapezförmige Platinen, ohne Genauigkeitsverlust von den Greifzeugen der Transferschienen erfaßbar.

Die vorteilhafte Aufhängung der Greifzeuge vermittels der Einrichtung nach dem Anspruch 6 gewährleistet eine große Genauigkeitskonstanz bei guter Zugänglichkeit zu den Greifzeugen.

Im folgenden wird die Erfindung anhand einer bevorzugten Ausführung unter Rückbeziehung auf die Darstellung in den Figuren beschrieben.

Es zeigen in starken Verkleinerungen :
Fig. 1 die Zuführeinrichtung in vereinfachter Darstellung mit Blick auf die Transportebene der Blechzuschnitte,
Fig. 2 ein an einer Transferschiene befestigtes Greifzeug in Teilschnitt und
Fig. 3 eine Draufsicht auf das Greifzeug nach Fig. 2.

Die Mehrstufenpresse 1 in Fig. 1 ist nur im Bereich der Zufuhr der Blechzuschnitte und nur angedeutet dargestellt mit den Säulen 2 und dem Pressentisch 3. In Pressendurchlaufrichtung 49 erstrecken sich beidseitig der Werkzeuge 4 und 6 je eine Transferschiene 7 bzw. 8. Die Transferschiene 8 ist in einer Rückbewegung gezeigt. Für die Transferschienen 7, 8 sind keine weiteren Lager bzw. Gleit- und Führungsmittel dargestellt. Mit der Vertikalstange 9, dem Verstellkopf 11 und den Querstangen 12 wird die Verstellmöglichkeit der Transferschienen in Öffnen-Schließrichtung 50, einer Bewegung der Transferschienen 7, 8 voneinander weg bzw. aufeinander zu, angedeutet. Die Transferschienen sind darüber hinaus auch in Transferrichtung, diese entspricht der Pressendurchlaufrichtung 49, und in Hebe- und Senkrichtung 51 antreibbar. Die in Pressendurchlaufrichtung gesehen erste Bearbeitungsstufe 6 ist hierbei als eine Ziehstufe ausgebildet, die zweite und jede weitere Bearbeitungsstufe ist mit 4 positioniert und dient weiterer Formgebung der Werkstücke 31. Die Werkstücke 31 werden als Blechzuschnitte 28, 29 der Presse zugeführt, die über ein erstes Fördermittel 23 und ggf. ein zweites Fördermittel 24 aus Vorratsstapeln 22 über Saugheber 26, 27 entnommen, auf eine Rollenbahn abgesetzt oder direkt einer ersten Zwischenablagestation 17 zugeführt werden. Die Greiferschienen sind über die Ausgangslänge, die bisher erforderlich war, Werkstücke 31 aus der ersten Bearbeitungsstation 6 aufzunehmen, um diese zur nächsten Bearbeitungsstation 4 zu transportieren und in dem hier vorhandenen Werkzeug abzusetzen, bis in den Bereich der ersten Zwischenablagestation 17 verlängert und weisen hier passive Greifzeuge 13 auf, die zu den Fig. 2 und 3 beschrieben werden. Der in der ersten Zwischenablagestation 17 auf einer planen Ebene, die beispielsweise durch die Rollenbahn des Zuführers gebildet sein kann, abgelegte Blechzuschnitt 28 wird mit der Bewegung der Transferschienen erfaßt und in einer zweiten Zwischenablagestation 18 abgelegt. In dieser Stellung ist der hier vorhandene Blechzuschnitt 29 vermittels aktiver Greifzeuge 14, wie sie in beispielsweise der DE-B-18 02 630 beschrieben wurden, erfaßbar und aus dieser Stellung mit der Bewegung der Transferschienen 7, 8 in dem Werkzeug der Ziehstufe 6 absetzbar. Die Position 16 verweist auf weitere, zum Transport der Werkstücke erforderliche Greifzeuge. Die erste Zwischenablagestation 17 weist federbelastete Anschläge 19 auf, gegen die der ankommende Blechzuschnitt 28 zunächst anläuft. Die Rückführung der Auslenkbewegung dieser Anschläge 19 führt zu einer gleichmäßigen Anlage des Blechzuschnittes an festen Anschlägen 21. Der Blechzuschnitt ist dann in Pressendurchlaufrichtung 49 in Bezug auf die Ziehstufe 6 ausgerichtet. Um ein Durchhängen des Blechzuschnittes 28 während des Transportes' aus der Zwischenablagestation 17 in die Zwischenablagestation 18 zu vermeiden, kann die Rollenbahn bis über die zweite Zwischenablagestation 18 hinaus verlängert sein. Die Lage eines ferromagnetischen Blechzuschnittes 29 kann hier durch beispielsweise Magnetmittel 52 gesichert werden. Die Ausrichtung des Blechzuschnittes quer zur Pressendurchlaufrichtung 49 erfolgt mit der Schließbewegung 50 der Transferschienen 7, 8 unter Anlage entsprechender, an den Greifzeugen 13 angebrachter Anschläge. Diese Anschläge werden durch Formstücke 45, 46 gebildet, wie sie im einzelnen in den Fig. 2 und 3 beschrieben werden.

Die Fig. 2 und 3 zeigen ein passives Greifzeug 13, das an der Oberseite der Transferschiene 7 bzw. 8 befestigt ist. Hierzu dienen eine oder, wie gezeigt, zwei starr an der Transferschiene angebrachte Laufschienen 32, ein an diesen in Durchlaufrichtung 49 (Fig. 1) bewegbarer Schlitten 34, ein in diesem und querverschieblich gelagerter Querschieber 36, eine Druckplatte 38 und nur ein Spannstück 39 und eine Klemmbacke 33. Das passive Greifzeug 13 ist zum Zwecke des Einrichtens durch Lösen des Spannstückes 39 in Pressendurchlaufrichtung und quer hierzu verstellbar. Für die Querverstellbarkeit weist der Querschieber 36 ein Langloch 37 auf. Die Verlängerung des Querschiebers 36 bildet ein oder mehrere Tragarme 40, an die über Konsolbleche 43 Winkelbleche 41 angeschlossen sind. Im Ausführungsbeispiel sind an der Feststellvorrichtung zwei Tragarme 40 angeschlossen zur Aufnahme eines Greiforganes. Es können in Abhängigkeit von dem Blechzuschnitt 28 (Fig. 1) weitere Greiforgane an der Feststellvorrichtung angeordnet sein. Das Winkelblech 41 trägt eine Grundplatte 42, in die Formstücke 45, 46 eingesetzt oder auf die solche aufgesetzt sind. Die Formstücke 45, 46 sind hier als Zylinderbolzen ausgeführt, die über Lagerböcke 44 an dem Winkelblech 41 abgestützt sind. Die Formstücke bzw. Zylinderbolzen 45, 46 sind bei 47 angefast bzw. weisen in diesen Bereichen eine starke Formschräge auf zum besseren Einlauf der Blechzuschnitte und zur Vermeidung von Verkantungen. Fig. 2 zeigt darüber hinaus die Formstücke 45, 46 in einer abgesenkten Stellung 48 mit einem Endteil eines aufzunehmenden Blechzuschnittes 28.

Die Formstücke 45, 46 weisen entsprechend Fig. 2 unterschiedliche Höhen auf, der Zylinderbolzen 45 überragt den Zylinderbolzen 46 um ein Maß, das gleich oder größer ist als die dickste zu verarbeitende Blechstärke eines beispielsweise trapezförmigen Blechzuschnittes 28. Die gestrichelte Linie in Fig. 3 verweist auf den von dem Greifzeug 13 zu erfassenden Bereich eines trapezförmigen Blechzuschnittes. Die Zustellung 50 der Greifzeuge 13 gegen den Zuschnitt 28 erfolgt in abgesenkter Stellung 51 (Fig. 2) der Transferschienen 7, 8, wobei zunächst nur das Formstück 45 zur Anlage an dem Blechzuschnitt 28 kommt. Bei dieser Bewegung erfolgt die Ausrichtung in Pfeilrichtung 50, also quer zur Pressendurchlaufrichtung 49. Das Formstück 46 kommt zur Anlage an der Kante des Blechzuschnittes 28 bei der Aufwärtsbewegung (Heben) der Transferschienen 7, 8.

## Patentansprüche

1. Einrichtung zum Zuführen von Blechzuschnitten (28, 29) zur ersten Bearbeitungsstufe (6) einer Mehrstufenpresse (1),
mit Mitteln (26, 27) zur Entnahme von Blechzuschnitten (28) aus einem Vorratsstapel (22),
mit Mitteln (23, 24, 26, 27)
zum Transport der Blechzuschnitte (28) vom Vorratsstapel (22) bis zu einer Zwischenablagestation (18) und
zur Ablage der Blechzuschnitte (28) in der Zwischenablagestation (18),
mit Transferschienen (7, 8),
die im Arbeitstakt der Mehrstufenpresse (1)
in Transferrichtung (49),
in Hebe- und Senkrichtung (51) und
in Richtung (50) aufeinander zu und voneinander weg antreibbar sind und
mit an den Transferschienen (7, 8) angebrachten Greifzeugen (13, 14, 16)
zur Entnahme der Blechzuschnitte (28) aus der Zwischenablagestation (18),
zum Transport der Blechzuschnitte (28) in die erste und in die weiteren Bearbeitungsstufen (4, 6) und
zur Ablage der Blechzuschnitte (28) in den Bearbeitungsstufen (4, 6),
dadurch gekennzeichnet, daß
vor der ersten Bearbeitungsstufe (6) zwei Zwischenablagestationen (17, 18) vorgesehen sind,
von denen die erste, dem Vorratsstapel (22) am nächsten liegende Zwischenablagestation (17) als Ausrichtstation für die Blechzuschnitte (28) in Bezug auf die erste Bearbeitungsstufe (6) ausgebildet ist
wobei die erste Zwischenablagestation (17) sowohl bewegliche, federbelastete Anschlägen (19),
gegen die jeder Blechzuschnitt (28) bei Bewegung in Richtung (49) des Pressendurchlaufs zunächst führbar ist als auch
feste Anschläge (21),
gegen die jeder Blechzuschnitt (28) von den beweglichen Anschlägen (19) unter Federkraft zurückbewegbar ist für die Ausrichtung in Richtung (49) des Pressendurchlaufs, aufweist und daß
die Transferschienen (7, 8)
bis in den Bereich der ersten Zwischenablagestation (17) reichen,
passive Greifzeuge (13) aufweisen im Bereich der ersten Zwischenablagestation (17)
zum Ausrichten der Blechzuschnitte (28) in Richtung (50) aufeinander zu während der Bewegung der Transferschienen (7, 8),
zum Abstützen der Blechzuschnitte (28) von unten während des Transports und
für die Ablage der Blechzuschnitte (28) in der zweiten Zwischenablagestation (18) und
aktive Greifzeuge (14) aufweisen
zum festen Ergreifen der Blechzuschnitte (28)
für deren Entnahme aus der zweiten Zwischenablagestation (18),
zum Transport der Blechzuschnitte (28) in die erste Bearbeitungsstufe (6) und
zur Ablage in dieser.

2. Einrichtung nach Anspruch 1, dadurch gekennzeichnet, daß die passiven Greifzeuge (13) zum Ausrichten der Blechzuschnitte (28) neben je einer Auflagefläche (42) auch Formstücke (45, 46) in Art von Anschlägen aufweisen zur Anlage der Blechzuschnitte (28) in Transferrichtung (49) und zur Anlage der Blechzuschnitte (28) bei der Bewegung (50) der Transferschienen (7, 8) aufeinander zu.

3. Einrichtung nach Anspruch 2, dadurch gekennzeichnet, daß die Formstücke (45, 46) zylindrisch runde Bolzen sind, die in die Auflagefläche (42) eingelassen und über Lagerböcke (44) an einem auf die Lagerfläche (42) aufgesetzen Winkelblech (41) gelagert sind.

4. Einrichtung nach den Ansprüchen 2 und 3, dadurch gekennzeichnet, daß die Formstücke (45, 46) Formschrägen (47) aufweisen für den Einlauf der Blechzuschnitte (28) in die passiven Greifzeuge (13).

5. Einrichtung nach den Ansprüchen 2 und 3, dadurch gekennzeichnet, daß die Formstücke (45) für die Querausrichtung der Blechzuschnitte (28) bei einer Bewegung (50) der Transferschienen (7, 8) aufeinander zu die Formstücke (46) für die Längsausrichtung übertragen.

6. Einrichtung nach Anspruch 1, dadurch gekennzeichnet, daß die passiven Greifzeuge (13) über eine Feststellvorrichtung (32 bis 39) in Transferrichtung (49) und in einer Richtung (50) quer hierzu verstellbar und fixierbar an den Transferschienen (7, 8) angebracht sind, wobei hierfür die Feststellvorrichtung zumindest eine an der Transferschiene (7, 8) befestigte Laufschiene (32), die sich in Richtung der Längsausdehung der Transferschiene (7, 8) erstreckt, einen in dieser verschieblich gelagerten Schlitten (34), einen quer zur Laufschiene (32) gerichteten Querschieber (36), der an dem Schlitten (34) quer zur Laufschiene (32) beweglich gelagert ist und zur Aufnahme von passiven Greifzeugen (13) dient und Spannmittel (33, 39) zum gemeinsamen Arretieren von Querschieber (36) und Schlitten (34) an der Laufschiene (32) aufweist.

7. Einrichtung nach Anspruch 1, dadurch gekennzeichnet, daß im Bereich der zweiten Zwischenablagestation (8) und im wesentlichen in Transporthöhe der Form des Blechzuschnittes (29) entsprechend ausrichtbare Haltemittel (52) angebracht sind.

## Claims

1. Apparatus for feeding sheet-metal blanks (28, 29) to the first processing stage (6) of a multi-stage press (1),
having means (26, 27) for removing the sheet-metal blanks (28) from a supply stack (22),
having means (23, 24, 26, 27)
for transporting the sheet-metal blanks (28) from the supply stack (22) up to an intermediate deposit station (18) and
for depositing the sheet-metal blanks (28) in the intermediate deposit station (18),
having transfer rails (7, 8)
which, in the working cycle of the multi-stage press (1), can be driven
in a transfer direction (49),
in a lifting and lowering direction (51), and
in a direction (50) towards one another and away from one another, and
having gripping appliances (13,14,16) attached to the transfer rails (7, 8)
for removing the sheet-metal blanks (28) from the intermediate deposit station (18),
for transporting the sheet-metal blanks (28) into the first and further processing stages (4, 6), and
for depositing the sheet-metal blanks (28) in the processing stages (4, 6),
characterized in that
two intermediate deposit stations (17, 18) are provided in front of the first processing stage (6),
of which the first intermediate deposit station (17) nearest the supply stack (22) is designed as an alignment station for the sheet-metal blanks (28) with respect to the first processing stage (6),
the first intermediate deposit station (17) having not only movable, spring-loaded stops (19),
against which each sheet-metal blank (28) can first be guided during movement in the direction (49) of the passage through the press, but also
fixed stops (21),
against, which each sheet-metal blank (28) can be moved back under spring force from the movable stops (19) for the alignment in the direction (49) of the passage through the press, and in that
the transfer rails (7, 8)
extend into the area of the first intermediate deposit station (17),
have passive gripping appliances (13) in the area of the first intermediate deposit station (17)
for aligning the sheet-metal blanks (28) in the direction (50) towards one another during the movement of the transfer rails (7, 8),
for supporting the sheet-metal blanks (28) from below during transporting, and
for depositing the sheet-metal blanks (28) in the second intermediate deposit station (18), and
active gripping appliances (14)
to firmly grip the sheet-metal blanks (28)
for removing them from the second intermediate deposit station (18),
for transporting the sheet-metal blanks (28) into the first processing stage (6) and
for depositing them in the latter.

2. Apparatus according to Claim 1, characterized in that the passive gripping appliances (13), to align the sheet-metal blanks (28) next to one bearing surface (42) each, also have shaped pieces (45, 46) like stops for the sheet-metal blanks (28) to bear against in the transfer direction (49) and for the sheet-metal blanks (28) to bear against during the movement (50) of the transfer rails (7, 8) towards one another.

3. Apparatus according to Claim 2, characterized in that the shaped pieces (45, 46) are cylindrically round pins which are let into the bearing surface (42) and are mounted via mounting blocks (44) on an angle plate (41) placed onto the bearing surface (42).

4. Apparatus according to Claims 2 and 3, characterized in that the shaped pieces (45, 46) have shaped bevels (47) for the sheet-metal blanks (28) to run into the passive gripping appliances (13).

5. Apparatus according to Claims 2 and 3, characterized in that the shaped pieces (45) for the transverse alignment of the sheet-metal blanks (28) during a movement (50) of the transfer rails (7. 8) towards one another protrude beyond the shaped pieces (46) for the longitudinal alignment.

6. Apparatus according to Claim 1, characterized in that the passive gripping appliances (13), via a locking device (32 to 39), are attached to the transfer rails (7, 8) in such a way that they can be adjusted and fixed in the transfer direction (49) and in a direction (50) at right angles hereto, the locking device having for this purpose at least one running rail (32), which is fixed to the transfer rails (7, 8) and extends in the direction of the longitudinal extent of the transfer rail (7, 8), a carriage (34) displaceably mounted in this running rail (32), a cross slide (36), which is orientated at right angles to. the running rail (32), is movably mounted on the carriage (34) at right angles to the running rail (32) and serves to accommodate passive gripping appliances (13), and clamping means (33, 39) for jointly arresting the cross slide (36) and carriage (34) on the running rail (32).

7. Apparatus according to Claim 1, characterized in that retaining means (52) which can be aligned in accordance with the shape of the sheet-metal blank (29) are attached in the area of the second intermediate deposit station (8) essentially at the transporting level.

## Revendications

1. Dispositif pour amener des flans en tôle (28, 29) au premier étage de travail (6) d'une presse (1) à plusieurs postes,
avec des moyens (26, 27) pour prélever des flans en tôle (28) dans une pile de réserve (22),
avec des moyens (23, 24, 26, 27)
pour le transport des flans en tôle (28) de la pile de réserve (22) jusqu'à un poste de dépôt intermédiaire (18) et
pour déposer les flans (28).dans le poste de dépôt intermédiaire (18),
avec des barres de transfert (7, 8) pouvant être entraînées
à la cadence de travail de la presse (1) à plusieurs postes
dans la direction du transfert (49),
dans la direction ascendante et descendante (51) et
dans le sens (50) de leur rapprochement et de leur éloignement mutuel ; et
avec des outils preneurs (13, 14, 16) agencés sur les barres de transfert (7, 8)
pour enlever les flans en tôle (28) du poste de dépôt intermédiaire (18),
pour transporter les flans en tôle (28) au premier poste de travail et aux suivants (4, 6), et
pour déposer les flans en tôle (28) dans les postes de travail (4, 6),
caractérisé par le fait que
deux postes de dépôt intermédiaire (17. 18) sont prévus avant le premier poste de travail (6),
le premier d'entre eux, poste de dépôt intermédiaire (17) situé le plus près de la pile de réserve (22), étant réalisé en tant que poste d'orientation des flans en tôle (18) par rapport au premier poste de travail (6)
le premier poste de dépôt intermédiaire (17) présentant tout aussi bien des butées (19) mobiles, chargées par ressort,
contre lesquelles chaque flan en tôle (28) peut être d'abord amené lors du mouvement dans la direction (49) de traversée de la presse, que des
butées fixes (21),
contre lesquelles chaque flan en tôle (28) peut être ramené par les butées mobiles (19), sous l'action d'un ressort, pour l'orientation dans la direction (49) de traversée de la presse, et par le fait que
les barres de transfert (7, 8)
vont jusque dans la région du premier poste de dépôt intermédiaire (17),
présentent des outils preneurs passifs (13) dans la région du premier poste de dépôt intermédiaire (17)
pour orienter les flans en tôle (28) en direction (50), les uns sur les autres, pendant le mouvement des barres de transfert (7, 8),
pour soutenir les flans en tôle (28) par le dessous pendant le transport, et
pour déposer les flans en tôle (28) dans le deuxième poste de dépôt intermédiaire (18), et
présentent des outils preneurs actifs (14)
pour saisir fermement les flans en tôle (28)
pour les enlever du deuxième poste de dépôt intermédiaire (18),
pour transporter les flans en tôle (28) dans le premier poste de travail (6), et
pour les déposer dans ce dernier.

2. Dispositif selon revendication 1, caractérisé par le fait que les outils preneurs passifs (13) présentent, pour l'orientation des flans en tôle (28), non seulement une surface d'appui (42), mais aussi des pièces profilées (45, 46) à la manière de butées, pour le positionnement des flans en tôle (28) dans la direction du transfert (49) et pour le positionnement des flans en tôle (28) lors du mouvement (50) des barres de transfert (7, 8) l'une vers l'autre.

3. Dispositif selon revendication 2, caractérisé par le fait que les pièces profilées (45, 46) sont des axes cylindriques ronds qui sont rentrés dans la surface d'appui (42) et sont montés, par l'intermédiaire de paliers-supports (44), sur une tôle d'angle (41) rapportée sur la surface d'appui (42).

4. Dispositif selon les revendications 2 et 3, caractérisé par le fait que les pièces profilées (45, 46) présentent des parties en biseau (47) pour l'entrée des flans en tôle (28) dans les outils preneurs passifs (13).

5. Dispositif selon les. revendications 2 et 3, caractérisé par le fait que les pièces profilées (45) pour l'orientation transversale des flans en tôle (28) lors d'un mouvement (50) des barres de transfert (7, 8) l'une vers l'autre, sont plus hautes que les pièces profilées (46) pour l'orientation longitudinale.

6. Dispositif selon revendication 1, caractérisé par le fait que les outils preneurs passifs (13) sont agencés sur les barres de transfert (7, 8), par l'intermédiaire d'un dispositif d'immobilisation (32 à 39), de manière à pouvoir être positionnés et immobilisés sur la direction de transfert (49) et sur une direction (50) perpendiculaire à celle-ci, le dispositif d'immobilisation présentant à cet effet : au moins un rail (32) qui est fixé à la barre de transfert (7, 8) et qui s'étend dans la direction de l'étendue longitudinale de la barre de transfert (7, 8), un chariot (34) monté avec possibilité de translation sur ce rail, un coulisseau transversal (36) dirigé transversalement au rail (32) et supporté pour être mobile sur le chariot (34), transversalement au rail (32), et servant à recevoir des outils preneurs passifs (13), et des moyens de serrage (33, 39) pour le blocage général du coulisseau transversal (36) et du chariot (34) sur le rail (32).

7. Dispositif selon revendication 1, caractérisé par le fait que des moyens de maintien orientables (52), sensiblement à hauteur de transport, correspondant à la forme du flan en tôle (29), sont agencés dans la région du deuxième poste de dépôt intermédiaire (8).
